# EUROPÄISCHE PATENTSCHRIFT

(11) **EP 0 369 990 B1**
(45) Veröffentlichungstag und Bekanntmachung des Hinweises auf die Patenterteilung: **01.12.1993**
(21) Anmeldenummer: 90100552.0
(22) Anmeldetag: 03.04.1987
(51) Int. Cl.: F01B 3/08, F02B 75/26

(54) **Dreh-Hubkolben-Maschine**
Rotating and reciprocating piston engine
Moteur alternatif à pistons tournant

(30) Priorität: 04.04.1986 CH 1316/86; 01.10.1986 CH 1316/86
(43) Veröffentlichungstag der Anmeldung: 23.05.1990
(62) Teilanmeldung aus: 87810206.0
(73) Patentinhaber: Wyrsch, Iso, CH-6403 Küssnacht am Rigi (CH)
(72) Erfinder: Wyrsch, Iso, CH-6403 Küssnacht am Rigi (CH)

(56) Entgegenhaltungen:
- EP-A- 0 070 780
- GB-A- 1 110 084
- US-A- 2 532 106

## Beschreibung

### Technisches Gebiet

Technisches Gebiet der Erfindung sind Kolbenmaschinen mit hin- und hergehenden und gleichzeitig drehenden Kolben im Zylinder, wobei diese Bewegung mittels elektrischer Energie herbeigeführt wird.
Die "klassische", wohlbekannte Hubkolbenmaschine hat Kolben, die nur eine hin- und hergehende Bewegung ausführen. Die Kolbenbewegung wird dort meist durch Kurbelwelle und Pleuel erzeugt. Für die Umwandlung der Leistung ist ein Elektromotor oder Elektrogenerator mit der Kurbelwelle verbunden.
Die hin- und hergehende und gleichzeitig drehende Bewegung des Kolbens hingegen hat viele Vorteile: Die Reibung des drehenden Kolben ist geringer, die zusätzliche Drehung des Kolbens kann die Schlitzsteuerung verbessern und so weiter.
Aufgrund dieser typischen Kolbenbewegung wird diese Maschinenart daher nachfolgend "Dreh-Hubkolben-Maschine" genannt, wobei damit sowohl eine Arbeitsmaschine oder auch eine Kraftmaschine gemeint ist.
Die vorliegende Erfindung bezieht sich nun auf elektrisch funktionierende Vorrichtungen zur Erzeugung oder Umwandlung der Kolbenbewegung bei solchen Dreh-Hubkolben-Maschinen.

### Stand der Technik

Kenneth R. Maltby beschreibt in seinem Patent (US 2,352,396) eine Dreh-Hubkolbenmaschine. Die Kolbenbewegung wird durch eine Kurvenbahn erzeugt, welche sich relativ zu Führungselementen dreht und dadurch auch eine Hubbewegung ausführt. Er beschreibt auch Kombinationen von mechanischen Vorrichtungen mit elektromagnetischen Vorrichtungen. Gemäss Figur 12 von K. R. Maltby's Patent wird die Hubbewegung elektrisch erzeugt b.z.w. in elektrische Energie umgewandelt, aber die Drehbewegung wird mechanisch durch eine Kurvenbahn zugefügt. Gemäss Maltby's Figur 13 und 14 besorgt ein Elektromotor oder Generator nur die Drehbewegung; die zusätzliche Hubbewegung wird auch durch eine mechanische Vorrichtung, durch eine Kurvenbahn, erzeugt. Das heisst, dass diese elektrischen Vorrichtungen entweder axiale Kraftkomponenten für die Hubbewegung erzeugen oder tangentiale Kraftkomponenten für die Drehbewegung. Aber sie haben nicht axiale und tangentiale Komponenten, welche beide zusammen wirken.

Die Aufgabenstellung der vorliegenden Erfindung und ihrer verschiedenen Ausführungsformen ist es daher, die Dreh-Hubbewegung des Kolbens auf elektromagnetische Weise durch axiale und tangentiale Kraftkomponenten zu bewirken, diese Kolbenbewegung durch elektrische Energie zu erzeugen, oder elektrische Energie durch diese Kolbenbewegung zu erzeugen.

### Darstellung der Erfindung

Entsprechend der vorliegenden Erfindung ist daher eine Kolbenmaschine vorgesehen mit einem Anker und einem Stator, die direkt oder indirekt am Kolben bzw. am Zylinder befestigt sind, dadurch gekennzeichnet, dass der Anker schräg zur Rotationsachse des Kolbens angeordnet ist oder Kurven in Richtung der Rotationsachse aufweist und dass der Stator an mindestens einer Stelle die dieser Stelle naheliegende Oberfläche des Ankers durch elektromagnetische Wechselwirkung in der Nähe dieser Stelle hält und dadurch den Anker, entsprechend des durch die Kurvenform des Ankers vorgegebenen Dreh-Hub-Bewegungsprogramms, in einer Dreh-Hubbewegung führt. Der Anker führt also beim Rotieren, relativ zum Stator, die seiner Form gemässe oscillierende Hubbewegung aus.

### Beschreibung der Zeichnungen

Für ein besseres Verständis der Erfindung wird nun bezug genommen auf die zugehörigen Zeichnungen, welche schematisch einige Beispiele illustrieren, in welchen:-
Figur 1 ein Längsschnitt ist, der eine Dreh-Hubkolben-Maschine mit einer elektromagnetischen Vorrichtung zur Herbeiführung der Bewegung des Kolbens illustriert;
Figuren 2 bis 5 Längsschnitte und Querschnitte sind, welche Details von elektromagnetschen Vorrichtungen zur Herbeiführung der Bewegung des Kolbens illustrieren; und
Figur 6 ein Beispiel einer Form eines Ankers illustriert.

### Bildlegende zu den Figuren:

- 1: Zylinder (Fig. 1 - 5)
- 2: Kolben, der eine Dreh-Hub-Bewegung ausführt
- 5: kolbenähnliches Glied, das nur rotiert (Fig. 1)
- 8: Einlasskanal (Fig. 1)
- 9: Auslasskanal (Fig. 1)
- 14: zentrale Welle (Fig. 1)
- 20: Anker, oder Rotor
- 21: Stator
- 29: Ventil (Fig. 1)
- 44: Magnetpol, welcher den Anker führt (Fig. 2 - 5)
- 45: Magnetpol, welcher den Anker treibt (Fig. 2 - 5)
- 46: Hilfswicklung für den Start (Fig. 2)

Nehmen wir nun im Detail bezug auf die Zeichnungen: Figur 1 zeigt schematisch eine Dreh-Hubkolben-Maschine mit erfindungsgemässer elektrischer Herbeiführung der Dreh-Hubbewegung. Die Hubbewegung des Kolbens (2) zusammen mit der Drehbewegung resultiert aus der Form des Ankers (20): die Mantelfläche des Ankers (20) wird auf der oberen Seite durch ein konzentriertes magnetisches Feld des Stators (21) axial geführt. Unten ist das Feld des Stators axial viel breiter. Dadurch wird unten die axiale Bewegung der Mantelfläche des Ankers relativ zum Stator zugelassen. Das Drehmoment wird bei dieser Version prinzipiell auf gleiche Weise erzeugt wie bei konventionellen Elektromotoren oder Elektrogeneratoren. Links ist die Steuerung des Ladungswechsels auf konventionelle Weise mit Ventilen (29) dargestellt, rechts wird die Schlitzsteuerung durch die Drehbewegung des Kolbens (2) und des kolbenähnlichen Glieds (5) beeinflusst. Die Form und Anordnung des Kolbens in Verbindung mit der Schlitzsteuerung bei einer Dreh-Hubkolben-Maschine ist Gegenstand einer separaten Patentanmeldung. Durch die folgende, nicht gezeichnete, Version wird die axiale Kraftkomponente zusätzlich verstärkt: Der Stator wirkt nicht nur dort mit axialen Kraftkomponenten auf die Mantelfläche des Ankers ein, wo er den Anker führt. Der Stator unterstützt die relative Axialbewegung der Mantelfläche des Ankers an anderen Stellen des Stators durch treibende elektromagnetische Kräfte. Diese treibenden Kräfte oscillieren entsprechend der Bewegung der Mantelfläche des Ankers.

Figure 2a-b zeigt schematisch Details einer andern Version einer erfindungsgemässen Dreh-Hubkolben-Maschine. Figur 2a zeigt einen Schnitt entlang der Zylinderachse, Figur 2b einen Schnitt entlang der Achse A-A. Der Anker (20) ist nicht dauermagnetisch, aber magnetisierbar. Der Kolben (2) ist mit dem Anker verbunden und führt einen Hubzyklus pro Umdrehung aus. Der Pol (44) des Stators zieht die Mantelfläche des Ankers (20) mit elektromagnetischen Kräften an und führt daher den Anker entsprechend der Ankerform. Die treibenden Pole (45) des Stators haben ein wechselndes magnetsches Feld und bewirken tangential und axial wirkende Kräfte auf den Anker (20) aufgrund der Form des Ankers. Die Tangentialkräfte erzeugen ein Drehmoment und die Axialkräfte erzeugen eine Kraft in Hubrichtung. Der ebenfalls am Zylinder befestigte Statorpol (46) dient als Hilfspol für den Start der Maschine.

Figur 3 zeigt eine ähnliche Version der Vorrichtung, welche die Kolbenbewegung erzeugt, aber es sind an drei Stellen des Umfangs treibende Pole (45) vorhanden. Die treibenden Pole werden relativ zueinander zeitlich verschoben angesteuert.

Figur 4 zeigt schematisch eine andere Version ähnlich Figur 2 und 3. Entsprechend der Form des Ankers (20) führt der Kolben (2) zwei Hubzyklen pro Umdrehung aus. Der Anker wird an zwei Stellen durch Führungspole (44) des Stators geführt. Treibenden Pole (45) des Stators sind oben und unten auf der Zeichnung angeordnet.
Diese Version braucht eine Startvorrichtung.

Figur 5 zeigt eine Version ähnlich Figur 4. Ein Nordpol und ein Südpol (44) des Stators führen den Anker (20). Treibende Pole (45) sind an vier Stellen vorhanden. Die treibenden Pole sind so geschaltet, dass sie eine hin- und hergehende axial-tangentiale Kraft auf den Anker (20) bewirken. Die Führungspole (44) sind beispielsweise als Dauermagnete ausgeführt. In einer andern Version hat der Stator nur treibende Pole (45). Die Pole (45) wirken dann vorwiegend anziehend auf den Anker und treiben und führen den Anker in die richtige Dreh-Hubbewegung.

Die beschriebenen Ausführungen existieren auch in einer konträren Version: Der aussen angeordnete Stator weist die beschriebenen Funktionen und Eigenschaften des Ankers auf. Analogerweise weist der Anker die beschriebenen Funktionen und Eigenschaften des Stators auf.

Figur 6 zeigt perspektivisch die Form des Ankers (20) von Figur 4 und 5.

Einfachheitshalber werden alle Zylinderteile oder mit dem Zylinder verbundene, nicht bewegliche Teile, welche man auch als "Gehäuse" oder "Motorblock" e.t.c. bezeichnen könnte, "Zylinder" genannt.

### Beschreibung der Erfindung

Die Erfindung betrifft eine Kolbenmaschine als Arbeits- oder Kraftmaschine mit mindestens einem Kolben (2), welcher eine Drehbewegung um die Zylinderachse und gleichzeitig eine oscillierende Hubbewegung koaxial zur Zylinderachse ausführt, mit einem Anker (20), der direkt oder indirekt mit dem Kolben verbunden ist und einem Stator (21), welcher direkt oder indirekt mit dem Zylinder (1) verbunden ist, oder umgekehrt, so dass der Anker relativ zum Stator die selbe Bewegung wie der Kolben relativ zum Zylinder ausführt. Der Anker ist in radialer Richtung so begrenzt, dass er eine theoretische, koaxial zur Rotationsachse liegende, Zylinderfläche nicht überragt, und der Stator ist in radialer Richtung so begrenzt, dass er von der anderen Seite her dieselbe theoretische Zylinderfläche nicht berührt.
Die erfindungsgemässe Kolbenmaschine ist dadurch gekennzeichnet, dass der Anker (20) schräg zur Rotationsachse des Kolbens angeordnet ist (siehe Fig. 1 bis 3) oder Kurven in Richtung der Rotationsachse aufweist (siehe Fig. 4 bis 6). Die Erfindung ist ausserdem dadurch gekennzeichnet, dass der Stator (21) an mindestens einer Stelle (44) die dieser Stelle naheliegende Oberfläche des Ankers durch elektromagnetische Wechselwirkung in der Nähe dieser Stelle hält und dadurch den Anker, entsprechend des durch die Kurvenform des Ankers vorgegebenen Dreh-Hub-Bewegungsprogramms, in einer Dreh-Hubbewegung führt.
Dies entspricht einer Analogie zur bekannten mechanischen Vorrichtung mit den Führungselementen und der Kurvenbahn. Die Anzahl der Führungsstellen ist vorteilhafterweise gleich der Anzahl Hubzyklen pro Umdrehung, entsprechend der Form des Ankers.
Aufgrund der erfindungsgemässen Form des Ankers ist es auf verschiedene Weise einfach möglich, zwischen Stator und Anker Drehmomente und/oder Axialkräfte auf elektromagnetische Weise zu bewirken.

Eine Ausführung ist dadurch gekennzeichnet, dass am Stator mindestens zwei Stellen (45) vorhanden sind, welche dort liegen, wo die naheliegende Oberfläche des Ankers (20) grössere axiale Relativbewegungen zum Stator ausführt (siehe Fig. 2 bis 5). Diese Stellen (45) sind in einem axialen Abstand voneinander angeordnet. Zwischen diesen Stellen (45) und dem Anker (20) werden elektromagnetische Wechselwirkungen ausgeübt, welche Kraftkomponenten in Richtung dieser Relativbewegungen aufweisen und daher auf die Bewegung des Ankers einwirken.

Eine andere Ausführung ist dadurch gekennzeichnet, dass das Drehmoment zwischen Stator und Anker prinzipiell wie bei einem nur ein Drehmoment erzeugenden Elektromotor erzeugt wird (siehe z.B. Figur 1), aber der Stator, an denjenigen Stellen, wo die naheliegende Oberfläche des Ankers grössere axiale Relativbewegungen ausführt, diese Relativbewegungen nicht behindert, indem der Stator an diesen Stellen kein in axialer Richtung enges Feld aufweist, im Gegensatz zu derjenigen Stelle oder denjenigen Stellen (44), wo die axiale Relativbewegung der Ankeroberfläche zum Stator klein ist und wo der Anker durch ein in axialer Richtung enges Feld des Stators axial geführt wird.

In einigen Ausführungen ist der Anker mit sich darauf befindenden magnetischen Polen oder Windungen gemacht.

Andere Ausführungen sind dadurch gekennzeichnet, dass der Anker aus magnetisierbarem aber nicht dauermagnetischem Material gemacht ist. Solche Ausführungen sind realisierbar aufgrund der nicht rotationssymmetrischen Form des Ankers. Das elektromagnetische Feld des Stators magnetisiert den Anker. Kraft und Bewegung werden erzeugt und beeinflusst durch die Anordnung und die zeitliche Abfolge des elektromagnetischen Statorfelds und durch die Form des Ankers.

Eine andere Version ist dadurch gekennzeichnet, dass die Hublänge oder das Verdichtungsverhältnis oder beides verstellbar ist. Dies wird gemacht durch axiale Verschiebung von elektromagnetischen Polen oder durch elektrisch schaltbare Pole, oder durch Anpassung der Stärke der elektromagnetischen Kraft, welche eine axiale Komponente aufweist.

Eine andere Version ist dadurch gekennzeichnet, dass die zwei benachbarten, koaxial angeordneten Stirnseiten der Kolben (2), bzw. des Kolbens (2) und des kolbenähnlichen Gliedes (5), zwischen welchen ein Arbeitsraum vorgesehen ist und welche durch relative Hubbewegung zueinander das Verdichtungsverhältnis erzeugen, immer formschlüssig wie Klauen ineinander im Eingriff bleiben. Auf diese Weise wird zum Beispiel die Bewegung der verschiedenen Kolben synchronisiert.

Eine andere Version ist dadurch gekennzeichnet, dass der Kolben auf einem Schmierfilm aufliegt, wobei das Schmiermittel, falls es nicht in den Arbeitsraum oder in die Schlitze gelangen darf, vom Arbeitsraum oder den Schlitzen ferngehalten wird durch einen Abstreifring oder andere Dichtungselemente. Dieses Dichtungselement ist zum Beispiel in der Zylinderwand montiert.

### Beste Ausführung der Erfindung

Der Anker der folgenden Dreh-Hubkolben-Maschine ist am Kolben befestigt und aus weichmagnetischem, d.h. magnetisierbarem aber nicht dauermagnetischem Material gemacht. Somit ist keine Stromzufuhr zum Anker nötig. Der Kolben macht normalerweise entweder einen, zwei oder mehr Hubzyklen pro Umdrehung. Vorteilhaft sind zwei identische Hubzyklen pro Umdrehung. In diesem Fall ist der Anker entsprechend Figur 6 geformt. Der Anker wird durch zwei magnetische Pole geführt, welche am Stator diametral einander gegenüber liegen. Die Anzahl dieser Führungsstellen ist gleich der Anzahl identischer Hubzyklen pro Umdrehung; und diese Führungsstellen sind, bei Blickrichtung entlang der Rotationsachse, zueinander in identischen Winkelabständen angeordnet. Daher hat unser Beispiel zwei Führungsstellen, und der Winkelabstand dazwischen ist 180 Grad. Diese Pole an diesen Stellen sind entweder Dauermagnete, oder sie werden durch Spulen aktiviert. Zwischen diesen Führungsstellen befinden sich treibende elektromagnetische Felder, verursacht durch Windungen oder Spulen. Diese Spulen sind mit axialer Distanz zueinander angeordnet und bewirken axiale und axialtangentiale Kraftkomponenten. Im Fall von Gleichstrom sind diese Windungen oder Spulen schaltbar. Im Fall von MehrphasenWechselstrom sind die Spulen an den treibenden Stellen so angeordnet, dass die treibenden elektromagnetischen Felder sich entsprechend der Relativbewegung der Mantelfläche des Ankers bewegen.

## Patentansprüche

1. Kolbenmaschine als Arbeits- oder Kraftmaschine mit mindestens einem Kolben (2), welcher eine Drehbewegung um die Zylinderachse und gleichzeitig eine oscillierende Hubbewegung koaxial zur Zylinderachse ausführt, mit einem Anker (20), der direkt oder indirekt mit dem Kolben verbunden ist und einem Stator (21), welcher direkt oder indirekt mit dem Zylinder (1) verbunden ist, oder umgekehrt, so dass der Anker relativ zum Stator die selbe Bewegung wie der Kolben relativ zum Zylinder ausführt, wobei der Anker in radialer Richtung so begrenzt ist, dass er eine theoretische, koaxial zur Rotationsachse liegende, Zylinderfläche nicht überragt und der Stator in radialer Richtung so begrenzt ist, dass er von der anderen Seite her dieselbe theoretische Zylinderfläche nicht berührt, dadurch gekennzeichnet, dass der Anker (20) schräg zur Rotationsachse des Kolbens angeordnet ist oder Kurven in Richtung der Rotationsachse aufweist und dass der Stator (21) an mindestens einer Stelle (44) die an dieser Stelle sich vorbeidrehende Oberfläche des Ankers durch elektromagnetische Wechselwirkung in der Nähe dieser Stelle hält und dadurch den Anker, entsprechend des durch die Kurvenform des Ankers vorgegebenen Dreh-Hub-Bewegungsprogramms, in einer Dreh-Hubbewegung führt.

2. Kolbenmaschine nach Anspruch 1, dadurch gekennzeichnet, dass am Stator, in gewisser Entfernung von einer Stelle (44), welche die Oberfläche des Ankers führt, mindestens zwei Stellen (45) vorhanden sind, welche dort liegen, wo die naheliegende Oberfläche des Ankers (20) grössere axiale Relativbewegungen relativ zum Stator ausführt, dass diese Stellen (45) in einem axialen Abstand voneinander angeordnet sind und dass zwischen diesen Stellen (45) und dem Anker (20) elektromagnetische Wechselwirkungen ausgeübt werden, welche Kraftkomponenten in Richtung dieser Relativbewegungen aufweisen und daher auf die Bewegung des Ankers einwirken.

3. Kolbenmaschine nach Anspruch 1, dadurch gekennzeichnet, dass das Drehmoment zwischen Stator und Anker prinzipiell wie bei einem nur ein Drehmoment erzeugenden Elektromotor erzeugt wird, aber der Stator an denjenigen Stellen, wo die naheliegende Oberfläche des Ankers grössere axiale Relativbewegungen ausführt, diese Relativbewegungen nicht behindert, indem der Stator an diesen Stellen kein in axialer Richtung enges Feld aufweist, im Gegensatz zu derjenigen Stelle oder denjenigen Stellen (44), wo die axiale Relativbewegung der Ankeroberfläche zum Stator klein ist und wo der Anker durch ein in axialer Richtung schmales Feld des Stators axial geführt wird.

4. Kolbenmaschine nach Anspruch 1, 2 oder 3, dadurch gekennzeichnet, dass der Anker mit sich daran befindenden magnetischen Polen oder Wicklungen gemacht ist.

5. Kolbenmaschine nach Anspruch 1, 2 oder 3, dadurch gekennzeichnet, dass der Anker aus magnetisierbarem, aber nicht dauermagnetischem Werkstoff besteht.

6. Kolbenmaschine nach Anspruch 1, 2, 3, 4 oder 5, dadurch gekennzeichnet, dass die Hublänge oder das Kompressionsverhältnis oder beides verstellbar ist durch Axialverschiebung von magnetischen Polen, oder durch elektrisch schaltbare elektromagnetische Pole, oder durch Verstellung der elektromagnetischen Kraft, welche eine axiale Komponente aufweist.

7. Kolbenmaschine nach Anspruch 1, 2, 3, 4, 5 oder 6, dadurch gekennzeichnet, dass zwei benachbarte, koaxial angeordnete Kolbenstirnseiten, bzw. eine Kolbenstirnseite und eine Stirnseite eines kolbenähnlichen Glieds, zwischen welchen ein Arbeitsraum vorgesehen ist und welche durch relative Hubbewegung zueinander das Verdichtungsverhältnis erzeugen, immer formschlüssig wie Klauen ineinandergreifen.

8. Kolbenmaschine nach Anspruch 1, 2, 3, 4, 5, 6 oder 7, dadurch gekennzeichnet, dass der Kolben auf einem Schmierfilm aufliegt, wobei das Schmiermittel, falls es nicht in den Arbeitsraum oder in die Schlitze gelangen darf, vom Arbeitsraum oder von den Schlitzen ferngehalten wird durch einen Abstreifring oder andere Dichtungselemente.

## Claims

1. A piston engine or piston machine with at least one piston (2), which is executing a rotating motion around the cylinder axis and at the same time a reciprocating motion coaxial to the cylinder axis, with a rotor (20) being connected directly or indirectly to the piston and a stator (21) being connected directly or indirectly to the cylinder (1), or vice versa, whereby the rotor is executing the same motion in relation to the stator as the piston is doing in relation to the cylinder, the rotor being thus limited in radial direction that it does not reach over a theoretical cylindrical area lying coaxial to the axis of rotation, and the stator being thus limited in radial direction that it does not touch said theoretical cylindrical area from the other side,
characterized, that the rotor (20) is arranged in an inclined way in relation to the axis of rotation of the piston or shows bends in direction of the axis of rotation, and that at least at one place (44) the stator (21) is holding the surface of the rotor passing said place near to said place by means of electromagnetic forces and thereby is leading the rotor to a rotating-reciprocating motion, according to the rotating-reciprocating motion program given by the curved form of the rotor.

2. A piston engine or piston machine as claimed in claim 1, characterized, that there are at least two places (45) at the stator, which are arranged, in a certain distance to a place (44) leading the surface of the rotor, where the surface of the rotor (20) near to them is executing larger axial relative motions in relation to the stator, that said places (45) are arranged in a certain distance from each other and that electromagnetic forces are exerted between said places (45) and the rotor (20), said forces having components in direction of these relative motions and therefore having an effect on the motion of the rotor.

3. A piston engine or piston machine as claimed in claim 1, characterized, that in principle the torque between the stator and the rotor is generated like in an electromotor which only generates a torque, but that - at those places of the stator, where the surface of the rotor being near to them is executing larger axial relative motions - the stator does not hinder these relative motions, due to the stator not having a norrow field in axial direction at theses places, in contrast to that place or that places (44), where the axial relative motion of the surface of the rotor in relation to the stator is little and where the rotor is axialy leaded by a - in axial direction - narrow field of the stator.

4. A piston engine or piston machine as claimed in claim 1, 2 or 3, characterized, that the rotor is made with magnetic poles or windings arranged at it.

5. A piston engine or piston machine as claimed in claim 1, 2 or 3, characterized, that the rotor consists of magnatizable, but not permanent magnetic, material.

6. A piston engine or piston machine as claimed in claim 1, 2, 3, 4 or 5, characterized, that the lenght of the stroke or the compression ratio or both of them are adjustable by an axial displacement of magnitic poles, or by electromagnetic poles being electrically switchable, or by adjusting of the electomagnetic force having an axial component.

7. A piston engine or piston machine as claimed in claim 1, 2, 3, 4, 5 or 6, characterized, that two adjacent, coaxialy arranged front faces of pistons, or a front face of a piston and a front face of a piston-like member respectively, between which the working chamber is arranged and which generate the compression ratio by reciprocating motion relative to each other, are always meshing with each other by profile-fit like claws.

8. A piston engine or piston machine as claimed in claim 1, 2, 3, 4, 5, 6 or 7, characterized, that the piston bears upon a lubrication film, the lubrication fluid being kept away from the working chamber or from the ports by a scraper ring or other sealing elements, if it must not get into the working chamber or into the ports.

## Revendications

1. Machine à piston, utilisable commme moteur ou comme machine, composée d'au moins un piston (2), qui effectue un mouvement rotatif autour de l'axe du cylindre et en même temps un mouvement alternatif oscillant coaxial à l'axe du cylindre, d'un rotor (20), qui est assemblé au piston directement ou indirectement, et d'un stator (21), qui est assemblé au cylindre directement ou indirectement, ou inversement, ainsi que le rotor effectue le même mouvement relativement au stator que le piston effectue relativement au cylindre, le rotor étant limité dans la direction radiale de façon, qu'il ne surmonte pas une surface cylindrique théorique située coaxialement à l'axe de rotation et le stator étant limité dans la direction radiale de façon, qu'il ne touche pas la même surface cylindrique théorique de l'autre côté, caractérisée en ce que le rotor (20) est positionné obliquement à l'axe de rotation ou a des courbes dans la direction de l'axe de rotation et que à au moins une place, le stator (21) tient la surface du rotor passant devant cette place à proximité de cette place par interaction électromagnétique et par ce moyen guide le rotor à un mouvement roto-alternatif correspondant au programme roto-alternatif donné par l'allure de la courbe du rotor.

2. Machine à piston selon la revendication 1, caractérisée en ce qu'il y a au moins deux places (45) au stator, qui sont situées à une certaine distance d'une place (44) qui guide la surface du rotor et sont situées là où la surface proche du rotor (20) effectue des mouvements relatifs axials plus grands relativement au stator, que cettes places (45) sont arrangées l'une de l'autre à une distance axiale, et en ce que des interactions électromagnétiques sont effectuées entre cettes places (45) et le rotor (20), qui ont des composantes de la force montrant dans la direction de ces mouvements relatifs et par cela produisent de l'effet sur le mouvement du rotor.

3. Machine à piston selon la revendication 1, caractérisée en ce que le couple de rotation entre le stator et le rotor est efféctué par principe de manière d'un électromoteur produisant un couple de rotation seulement, mais que, auprès de celles places, où la surface proche du rotor effectue des mouvements relatif axials plus grands, le stator ne gêne pas ces mouvements relatifs par le stator ayant là un champs n'étant pas étroit concernant à la direction axiale par contraste avec celle place ou celles places (44), où le mouvement relatif axiale de la surface du rotor par rapport au stator est petit et où le rotor est guidé axialement par un champs étant étroit concernant à la direction axiale.

4. Machine à piston selon la revendication 1, 2 ou 3, caractérisée en ce que le rotor est fait aux pôles magnétiques ou enroulements situé(e)s là-dessus.

5. Machine à piston selon la revendication 1, 2 ou 3, caractérisée en ce que le rotor est constitué de matière magnétisable mais pas aimantée permanente.

6. Machine à piston selon la revendication 1, 2, 3, 4 ou 5, caractérisée en ce que la longueur de la course ou le taux de compression ou tous les deux sont réglables par déplacement axial de pôles magnétiques, ou par des pôles électromagnétiques commutables électriquement, ou par réglage de la force électromagnétique ayant une composante axiale.

7. Machine à piston selon la revendication 1,2,3,4,5 ou 6, caractérisée en ce que deux faces frontales avoisinantes de piston positionnée coaxialement, ou une face frontale de piston et une face frontale d'un élément analogue à un piston réspectivement, entre lesquelles une chambre de travail est positionnée et qui effectuent le taux de compression par leur mouvement alternatif l'une relativement à l'autre, s'engrennent toujour à engagement positif de manière d'une endenture.

8. Machine à piston selon la revendication 1,2,3,4,5,6 ou 7, caractérisée en ce que le piston est couché sur un film lubrifiant, le lubrifiant étant tenu à l'écart de la chambre de travail ou des lumières par un segment racleur ou par des autres systèmes d'étanchéité, s'il ne doit pas parvenir dans la chambre de travail ou dans les lumières.
